# EUROPÄISCHE PATENTSCHRIFT

(11) **EP 3 963 610 B1**
(45) Veröffentlichungstag und Bekanntmachung des Hinweises auf die Patenterteilung: **04.09.2024**
(21) Anmeldenummer: 20721218.4
(22) Anmeldetag: 23.04.2020
(51) Int. Cl.: H01H 3/22, H01H 9/00, H01H 3/26

(54) **SCHALTERANORDNUNG MIT ANTRIEBSSYSTEM UND VERFAHREN ZUM ANTREIBEN EINER SCHALTERANORDNUNG**
SWITCH ASSEMBLY WITH A DRIVE SYSTEM AND METHOD FOR DRIVING A SWITCH ASSEMBLY
ENSEMBLE DE COMMUTATEUR AYANT UN SYSTÈME D'ENTRAÎNEMENT ET PROCEDE D'ENTRAÎNEMENT D'UN ENSEMBLE DE COMMUTATEUR

(30) Priorität: 15.05.2019 DE 102019112714
(43) Veröffentlichungstag der Anmeldung: 09.03.2022
(73) Patentinhaber: Maschinenfabrik Reinhausen GmbH, 93059 Regensburg (DE)
(72) Erfinder: IXMEIER, Klaus, 93152 Thumhausen (DE); NAGEL, Eugen, 93053 Regensburg (DE); ZERR, Eduard, 93059 Regensburg (DE)
(86) Internationale Anmeldenummer: PCT/EP2020/061295
(87) Internationale Veröffentlichungsnummer: WO 2020/229131

(56) Entgegenhaltungen:
- EP-A2- 0 600 623
- WO-A1-2012/135209
- CN-A- 106 783 289
- GB-A- 493 648

## Beschreibung

Die Erfindung betrifft eine Schalteranordnung mit einem Schalter und einem Antriebssystem für den Schalter sowie ein Verfahren zum Antreiben eines Schalters.

In Umspannwerken existiert eine Vielzahl an Schaltern für unterschiedliche Aufgaben und mit unterschiedlichen Anforderungen. Für die Betätigung der jeweiligen Schalter müssen diese über ein Antriebssystem angetrieben werden. Bei diesen Schaltern handelt es sich unter anderem um Laststufenschalter, Lastumschalter, Wähler, Doppelwender, Wender, Vorwähler, Leistungsschalter, Lastschalter oder Trennschalter.

WO 2012/135209 A1 offenbart einen Laststufenschalter nach dem Reaktorschaltprinzip mit einem Antriebssystem. Das Antriebssystem weist einen Motor mit einem Geber, einem Multi Turn Absolut Encoder, einem Leistungsteil und einem Monitoring System auf.

EP 0 600 623 A2 offenbart eine Steuerung mit einer Servo-Schleife. Diese weist einen Master-Prozessor und einen zweiten Prozessor auf. Während der Master-Prozessor eine Vorrichtung steuert, werden im zweiten Prozessor, unabhängig vom Master-Prozessor, spezifische Servo-Schleifen Aufgaben kontrolliert und durchgeführt.

So dienen Laststufenschalter beispielsweise zum unterbrechungsfreien Umschalten zwischen verschiedenen Wicklungsanzapfungen eines elektrischen Betriebsmittels, wie etwa eines Leistungstransformators oder einer regelbaren Drossel. Dadurch können beispielsweise das Übersetzungsverhältnis des Transformators oder die Induktivität der Drossel verändert werden. Doppelwender dienen zum Umpolen von Wicklungen während des Leistungstransformatorbetriebs.

All diese Schalter stellen eine hochgradig sicherheitsrelevante Komponente des elektrischen Betriebsmittels dar, weil die Umschaltung während das Betriebsmittel im Betrieb ist erfolgt und dementsprechend beispielsweise an ein Energienetz angeschlossen ist. Störungen beim Betrieb können in extremen Fällen gravierende technische und wirtschaftliche Folgen haben.

Es ist daher eine Aufgabe der vorliegenden Erfindung ein verbessertes Konzept zum Antreiben eines Schalters, insbesondere Laststufenschalters, Lastumschalters, Wählers, Doppelwenders, Wenders, Vorwählers, Leistungsschalters, Lastschalters oder Trennschalters anzugeben, durch welches die Sicherheit des Betriebs erhöht wird.

Diese Aufgabe wird durch den jeweiligen Gegenstand der unabhängigen Ansprüche gelöst. Weitere Ausführungsformen sind Gegenstand der abhängigen Ansprüche.

Das verbesserte Konzept beruht auf der Idee, das Antriebssystem als Servoantriebssystem auszulegen und dieses mit einer programmierbaren Sicherheitssteuerung auszustatten, mittels der ein Leistungsteil des Antriebssystems gesteuert beziehungsweise geregelt wird.

Gemäß der Erfindung wird eine Schalteranordnung angegeben, welche einen Schalter und ein Servoantriebssystem für den Schalter beinhaltet. Das Servoantriebssystem weist einen Motor zum Antreiben des Schalters, ein Leistungsteil zur Energieversorgung des Motors und eine als programmierbare Sicherheitssteuerung ausgeführte Steuereinheit zur Ansteuerung des Leistungsteils in Abhängigkeit von wenigstens einem Sollwert auf.

Der Schalter kann als ein Laststufenschalter oder ein Lastumschalter oder Wähler oder ein Doppelwender oder ein Wender oder ein Vorwähler oder ein Leistungsschalter oder ein Lastschalter oder ein Trennschalter ausgebildet sein.

Als Servoantriebssystem wird ein Antriebssystem bezeichnet, welches den Motor elektronisch regelt, wobei die Regelung eine Positions-, Winkel- oder Lageregelung, eine Geschwindigkeits- oder Drehzahlregelung, eine Beschleunigungsregelung und/oder eine Drehmomentregelung beinhalten kann. Der Begriff Servoantriebssystem impliziert daher, dass das Antriebssystem eine Vorrichtung zur Erfassung einer oder mehrerer der genannten Regelgrößen und zur Rückführung eines entsprechenden Feedbacksignals an die Steuereinheit aufweist und die Regelung anhand des Feedbacksignals erfolgt.

Die Ansteuerung des Leistungsteils in Abhängigkeit von dem wenigstens einen Sollwert entspricht einer Regelung in diesem Sinne.

Die programmierbare Sicherheitssteuerung bezeichnet eine Steuerung, welche zwei Prozessoreinheiten, insbesondere zwei speicherprogrammierbare Steuerungen, SPS, beinhaltet. Die beiden Prozessoreinheiten nutzen dasselbe Prozessabbild von Ein- und Ausgängen der Steuereinheit und arbeiten ein in der Steuereinheit gespeichertes Anwenderprogramm parallel ab.

Gemäß zumindest einer Ausführungsform enthält das Anwenderprogramm eine Vielzahl von Anweisungen. Wenn die Anweisungen von der Steuereinheit ausgeführt werden, resultiert dies in der Ansteuerung des Leistungsteils in Abhängigkeit des Sollwerts. Dadurch wird der Motor und letztlich der Schalter angetrieben, um eine oder mehrere Operationen durchzuführen, beispielsweise eine Umschaltung zwischen zwei Wicklungsanzapfungen eines Betriebsmittels oder Teile der Umschaltung, wie etwa eine Lastumschaltung, eine Wählerbetätigung oder eine Vorwählerbetätigung. Gemäß zumindest einer Ausführungsform ist der Motor zum Antreiben des Schalters, insbesondere Laststufenschalters, Lastumschalters, Wählers, Doppelwenders, Wenders, Vorwählers, Leistungsschalters, Lastschalters, über ein oder mehrere Getriebe mit einer Welle oder einer sonstigen Komponente des Schalters, insbesondere Laststufenschalters, Lastumschalters, Wählers, Doppelwenders, Wenders, Vorwählers, Leistungsschalters, Lastschalters, gekoppelt.

Gemäß wenigstens einer Ausführungsform ist das Leistungsteil als Umrichter, insbesondere Servoumrichter, ausgestaltet oder als äquivalente elektronische, insbesondere vollelektronische, Einheit für Antriebsmaschinen.

Gemäß der Erfindung beinhaltet die Steuereinheit eine erste und eine zweite Prozessoreinheit. Die Steuereinheit ist dazu eingerichtet, zur Umsetzung eines Schaltbefehls für den Schalter ein Programm, insbesondere das Anwenderprogramm, abzuarbeiten, wobei die erste und die zweite Prozessoreinheit das Programm parallel abarbeiten.

Durch den Einsatz der programmierbaren Sicherheitssteuerung als Steuereinheit und die damit verbundene Redundanz wird die Betriebssicherheit der Schalteranordnung erhöht.

Gemäß wenigstens einer Ausführungsform ist die Steuereinheit dazu eingerichtet, während des Abarbeitens des Programms, wenigstens einen Abgleich zwischen der ersten und der zweiten Prozessoreinheit durchzuführen, insbesondere einen kontinuierlichen Abgleich.

Gemäß wenigstens einer Ausführungsform beinhaltet der Abgleich einen Vergleich, insbesondere einen zyklischen Vergleich, eines Prozessabbilds der ersten Prozessoreinheit mit einem Prozessabbild der zweiten Prozessoreinheit.

Gemäß wenigstens einer Ausführungsform ist die Steuereinheit dazu eingerichtet, abhängig von einem Ergebnis, insbesondere im Falle eines negativen Ergebnisses, des wenigstens einen Abgleichs oder des Vergleichs der Prozessabbilder, eine Sicherheitsmaßnahme einzuleiten.

Gemäß wenigstens einer Ausführungsform beinhaltet die Sicherheitsmaßnahme ein sicheres Stillsetzen des Motors, eine Blockierung oder Stillsetzung des Leistungsteils oder ein Auslösen eines Leistungsschalters, der das Betriebsmittel mit einem Energienetz verbindet beziehungsweise trennt. Das sichere Stillsetzen des Motors erfolgt insbesondere derart, dass sich der Laststufenschalter nach dem sicheren Stillsetzen in einer sicheren Stellung befindet. Das Einleiten der Sicherheitsmaßnahme beinhaltet die Ausgabe wenigstens eines Sicherheitssignals.

Gemäß wenigstens einer Ausführungsform beinhaltet das sichere Stillsetzen des Motors eine Sicherheitsfunktion, welche einer Stoppkategorie nach der Industrienorm EN 60204-1:2006 entspricht.

Gemäß wenigstens einer Ausführungsform beinhaltet das sichere Stillsetzen des Motors eine Safe-torque-off, STO, Sicherheitsfunktion, eine Safe-stop-1, SS1, Sicherheitsfunktion, eine Safe-stop-2, SS2, Sicherheitsfunktion, oder eine Safe-operation-stop, SOS, Sicherheitsfunktion.

Gemäß wenigstens einer Ausführungsform unterscheidet sich eine Hardware der ersten Prozessoreinheit von einer Hardware der zweiten Prozessoreinheit.

Dadurch wird eine diversitäre Redundanz geschaffen, welche die Betriebssicherheit weiter erhöht.

Gemäß wenigstens einer Ausführungsform ist die Steuereinheit dazu eingerichtet, eine Verriegelungsbedingung von zwei oder mehr Komponenten der Schalteranordnung zu prüfen.

Die Komponenten der Schalteranordnung können Komponenten des Schalters umfassen, bei einem Laststufenschalter beispielsweise einen Wähler, einen Vorwähler, eine Polungsschaltung oder einen Lastumschalter des Laststufenschalters.

Die Komponenten der Schalteranordnung können auch Komponenten umfassen, die nicht Teil des Schalters sind, insbesondere Komponenten eines weiteren Schalters der Schalteranordnung oder einer anderen Schaltkomponente der Schalteranordnung. Bei zwei Schaltern, die als Laststufenschalter ausgebildet sind, kann es sich beispielsweise um Laststufenschalter für unterschiedliche Phasen des Energienetzes handeln. Die anderen Schaltkomponenten können beispielsweise einen Doppelwender, Wender, Leistungsschalter, Lastschalter umfassen.

Die Verriegelungsbedingung kann dabei einer Vorgabe entsprechen, dass eine der Komponenten nur dann betätigt werden darf oder dann nicht betätigt werden darf, wenn sich eine andere der Komponenten in einem bestimmten Zustand befindet, beispielsweise einer bestimmten Position, einem bestimmten Schaltzustand oder einem bestimmten Bewegungszustand.

Gemäß wenigstens einer Ausführungsform ist die Steuereinheit dazu eingerichtet, abhängig von einem Ergebnis, insbesondere im Falle eines negativen Ergebnisses der Prüfung der Verriegelungsbedingung, die Sicherheitsmaßnahme einzuleiten.

Durch Prüfung der Verriegelungsbedingung und gegebenenfalls Einleitung der Sicherheitsmaßnahme kann die Betriebssicherheit weiter erhöht werden, ohne dass dafür spezifische konstruktive Maßnahmen für den Schalter, insbesondere Laststufenschalter oder die anderen Komponenten erforderlich sind, wie beispielsweise mechanische oder elektromechanische Systeme, Nockenschalter oder dergleichen.

Gemäß wenigstens einer Ausführungsform ist die Schalteranordnung einem elektrischen Betriebsmittel zugeordnet, beispielsweise einem Leistungstransformator oder einem Phasenschiebertransformator.

Gemäß wenigstens einer Ausführungsform weist die Steuereinheit Eingänge und Ausgänge auf, welche als getaktete Eingänge beziehungsweise Ausgänge ausgebildet sind.

Gemäß wenigstens einer Ausführungsform ist die Steuereinheit dazu eingerichtet, anhand von Eingangssignalen, welche an den Eingängen anliegen und/oder anhand von Ausgangssignalen, welche an den Ausgängen anliegen, das Vorliegen eines Querschlusses zu prüfen.

Als Querschluss wird ein Kurzschluss zwischen Anschlussleitungen zweier benachbarter Ein- oder Ausgänge bezeichnet.

Gemäß wenigstens einer Ausführungsform ist die Steuereinheit dazu eingerichtet, abhängig von einem Ergebnis der Prüfung, insbesondere falls ein Querschluss vorliegt, die Sicherheitsmaßnahme einzuleiten.

Gemäß der Erfindung wird auch ein Verfahren zum Antreiben einer Schalteranordnung angegeben. Das Verfahren umfasst Ansteuern eines Leistungsteils der Schalteranordnung durch eine programmierbare Sicherheitssteuerung in Abhängigkeit eines Sollwerts und Umsetzen eines Schaltbefehls für einen Schalter der Schalteranordnung. Das Umsetzen des Schaltbefehls erfolgt durch Abarbeiten eines Programms parallel durch zwei Prozessoreinheiten.

Weitere Ausgestaltungsformen und Implementierungen des Verfahrens ergeben sich unmittelbar aus den verschiedenen Ausgestaltungsformen der Schalteranordnung. Insbesondere können einzelne oder mehrere der bezüglich der Schalteranordnung beschriebenen Komponenten und/oder Anordnungen zur Durchführung des Verfahrens entsprechend implementiert sein.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine schematische Darstellung einer beispielhaften Ausführungsform einer Schalteranordnung gemäß dem verbesserten Konzept; und
- Figur 2: eine schematische Darstellung einer weiteren beispielshaften Ausführungsform einer Schalteranordnung gemäß dem verbesserten Konzept.

Figur 1 zeigt eine schematische Darstellung einer beispielhaften Ausführungsform einer Schalteranordnung gemäß dem verbesserten Konzept mit einem Schalter 17 und einem Servoantriebssystem, welches über eine Antriebswelle 16 mit dem Schalter 17 verbunden ist. Das Servoantriebssystem 2 beinhaltet einen Motor 12, welcher über eine Motorwelle 14 und optional über ein Getriebe 15 die Antriebswelle 16 antreiben kann. Eine Steuervorrichtung 3 des Servoantriebssystems 2 umfasst ein Leistungsteil 11, welches beispielsweise einen Servoumrichter enthält, zur gesteuerten oder geregelten Energieversorgung des Motors 12 sowie eine Steuereinheit 10 zur Ansteuerung des Leistungsteils 11, beispielsweise über einen Bus 18.

Das Servoantriebssystem 2 kann ein Gebersystem 13 aufweisen, welches als Feedbacksystem dient oder Teil des Feedbacksystems ist und mit dem Leistungsteil 11 verbunden ist. Ferner ist das Gebersystem 13 direkt oder indirekt mit der Antriebswelle 16 gekoppelt.

Das Gebersystem 13 ist dazu eingerichtet, einen Wert für eine Position, insbesondere eine Winkelposition, beispielsweise eine absolute Winkelposition, der Antriebswelle 16 zu erfassen und basierend darauf ein Feedbacksignal zu erzeugen. Dazu kann das Gebersystem 13 beispielsweise einen Absolutwertgeber, insbesondere Multi-Turn-Absolutwertgeber, umfassen, welcher an der Antriebswelle 16, der Motorwelle 14 oder einer anderen Welle, deren Position eindeutig mit der absoluten Position der Antriebswelle 16 verknüpft ist, befestigt ist. Beispielsweise ist die Position der Antriebswelle 16 aus der Position der Motorwelle 14 eindeutig bestimmbar, beispielsweise über ein Übersetzungsverhältnis des Getriebes 15. Die Steuervorrichtung 3, insbesondere die Steuereinheit 10 und/oder das Leistungsteil 11, ist dazu eingerichtet, den Motor 12 abhängig von dem Feedbacksignal zu steuern oder zu regeln.

Die Befestigung des Absolutwertgebers ist beispielsweise als Kombination einer formschlüssigen Verbindung mit einer kraft- oder stoffschlüssigen Verbindung ausgeführt.

Die Steuereinheit 10 ist als programmierbare Sicherheitssteuerung ausgeführt und beinhaltet eine erste und eine zweite speicherprogrammierbare Steuerung 6, 7. Zur Umsetzung eines Schaltbefehls für den Laststufenschalter arbeiten die speicherprogrammierbaren Steuerungen 6, 7 ein Programm parallel ab.

Während des Abarbeitens des Programms können sich die speicherprogrammierbaren Steuerungen 6, 7 untereinander abgleichen, insbesondere zyklisch oder kontinuierlich. Der Abgleich kann beispielsweise einen Vergleich von Berechnungsergebnissen, Prüfsummen oder dergleichen umfassen.

Beispielsweise enthalten die speicherprogrammierbaren Steuerungen 6, 7 unterschiedliche Hardwarekomponenten oder sind als unterschiedliche Typen oder Modelle ausgeführt.

Ein- und Ausgänge der Steuereinheit 10 können als getaktete Ein- und Ausgänge ausgeführt sein. Dadurch kann die Steuereinheit anhand eines Vergleichs eines Eingangssignals mit einem Ausgangssignal Taktabweichungen erkennen, beispielsweise Abweichungen in Periodendauern oder Flanken der Signale. Basierend auf den Taktabweichungen können beispielsweise Querschlüsse detektiert werden.

Figur 2 zeigt eine schematische Darstellung einer weiteren beispielhaften Ausführungsform einer Schalteranordnung gemäß dem verbesserten Konzept, welche auf der Ausführungsform nach Figur 1 basiert.

Die Schaltervorrichtung weist hier optional einen Schaltschrank 21 auf, innerhalb dessen die Steuereinheit 10, das Leistungsteil 11 und eine optionale Mensch-Maschine-Schnittstelle 19 angeordnet sind. Die Mensch-Maschine-Schnittstelle 19 ist mit der Steuereinheit 10 verbunden und kann beispielsweise Kontroll-, Wartungs- oder Konfigurationszwecken dienen.

Der Motor 12, die Motorwelle 14 das Gebersystem 13 und/oder das Getriebe 15 können innerhalb oder außerhalb des Schaltschranks angeordnet sein.

Die Schalteranordnung, insbesondere die Steuereinheit 10 ist an eine Sicherheitsvorrichtung 20 gekoppelt, welche beispielsweise einen Leistungsschalter oder circuit breaker umfasst, um die Schalteranordnung oder ein elektrisches Betriebsmittel, welchem die Schalteranordnung zugeordnet ist, von einem Energienetz zu trennen, beispielsweise im Falle eines Fehlers oder einer Störung der Stufenschalteranordnung.

Durch eine Stufenschalteranordnung nach dem verbesserten Konzept wird die Betriebssicherheit des Servoantriebssystems, des Laststufenschalters und des Betriebsmittels erhöht. Dies wird insbesondere durch den Einsatz der programmierbaren Sicherheitssteuerung als Steuereinheit und die damit verbundene Redundanz erreicht.

### Bezugszeichen

- 1: Schalteranordnung
- 2: Servoantriebssystem
- 3: Steuervorrichtung
- 6: erste Prozessoreinheit/ speicherprogrammierbare Steuerungen
- 7: zweite Prozessoreinheit/ speicherprogrammierbare Steuerungen
- 10: Steuereinheit
- 11: Leistungsteil
- 12: Motor
- 13: Gebersystem
- 14: Motorwelle
- 15: Getriebe
- 16: Antriebswelle
- 17: Schalter
- 18: Bus
- 19: Mensch-Maschine-Schnittstelle
- 20: Sicherheitsvorrichtung
- 21: Schaltschrank

## Patentansprüche

1. Schalteranordnung (1) umfassend einen Schalter (17) und ein Servoantriebssystem (2) für den Schalter (17), das Servoantriebssystem (2) beinhaltend
- einen Motor (12) zum Antreiben des Schalters (17);
- ein Leistungsteil (11) zur Energieversorgung des Motors (12); und
- eine als programmierbare Sicherheitssteuerung ausgeführte Steuereinheit (10) zur Ansteuerung des Leistungsteils (11) in Abhängigkeit eines Sollwerts
**dadurch gekennzeichnet, dass** die Steuereinheit (10)
eine erste und eine zweite Prozessoreinheit (6, 7) beinhaltet; und
dazu eingerichtet ist, zur Umsetzung eines Schaltbefehls für den Schalter (17) ein Programm abzuarbeiten, wobei die erste und die zweite Prozessoreinheit (6, 7) das Programm parallel abarbeiten.

2. Schalteranordnung (1) nach Anspruch 1, wobei die Steuereinheit (10) dazu eingerichtet ist, während des Abarbeitens des Programms wenigstens einen Abgleich zwischen der ersten und der zweiten Prozessoreinheit (6, 7) durchzuführen.

3. Schalteranordnung (1) nach Anspruch 2, wobei die Steuereinheit (10) dazu eingerichtet ist, abhängig von einem Ergebnis des wenigstens einen Abgleichs eine Sicherheitsmaßnahme einzuleiten.

4. Schalteranordnung (1) nach Anspruch 3, wobei die Sicherheitsmaßnahme das Auslösen eines Leistungsschalters (20) zum Trennen eines dem Schalter (17) zugeordneten Betriebsmittels von einem Energienetz beinhaltet.

5. Schalteranordnung (1) nach einem der Ansprüche 3 oder 4, wobei die Sicherheitsmaßnahme ein sicheres Stillsetzen des Motors (12) beinhaltet.

6. Schalteranordnung (1) nach einem der Ansprüche 3 bis 5, wobei die Sicherheitsmaßnahme ein Stillsetzen oder Blockieren des Leistungsteils (11) beinhaltet.

7. Schalteranordnung (1) nach einem der Ansprüche 1 bis 6, wobei die Steuereinheit (10) dazu eingerichtet ist, während des Abarbeitens des Programms einen Vergleich eines Prozessabbilds der ersten Prozessoreinheit (6) mit einem Prozessabbild der zweiten Prozessoreinheit (7) durchzuführen.

8. Schalteranordnung (1) nach einem der Ansprüche 1 bis 7, wobei sich eine Hardware der ersten Prozessoreinheit (6) von einer Hardware der zweiten Prozessoreinheit (7) unterscheidet.

9. Schalteranordnung (1) nach einem der Ansprüche 1 bis 8, wobei die Steuereinheit (10) dazu eingerichtet ist, eine Verriegelungsbedingung von zwei oder mehr Komponenten der Schalteranordnung zu prüfen.

10. Schalteranordnung (1) nach einem der Ansprüche 1 bis 9, wobei die Steuereinheit (10) Eingänge und Ausgänge aufweist, welche als getaktete Eingänge beziehungsweise Ausgänge ausgebildet sind.

11. Schalteranordnung (1) nach Anspruch 10, wobei die Steuereinheit (10) dazu eingerichtet ist, anhand von Eingangssignalen und/oder Ausgangssignalen, welche an den Eingängen beziehungsweise Ausgängen anliegen, das Vorliegen eines Querschlusses zu prüfen.

12. Schalteranordnung (1) nach einem der Ansprüche 1-11, wobei der Schalter (1) ein Laststufenschalter oder ein Lastumschalter oder Wähler oder ein Doppelwender oder ein Wender oder ein Vorwähler oder ein Leistungsschalter oder ein Lastschalter oder ein Trennschalter ist.

13. Verfahren zum Antreiben einer Schalteranordnung, das Verfahren umfassend
- Ansteuern eines Leistungsteils (11) der Schalteranordnung durch eine programmierbare Sicherheitssteuerung in Abhängigkeit eines Sollwerts; und
- Umsetzen eines Schaltbefehls für einen Schalter (17) der Schalteranordnung;
- wobei zum Umsetzen des Schaltbefehls ein Programm parallel durch zwei Prozessoreinheiten (6, 7) abgearbeitet wird.

## Claims

1. A switch assembly (1) comprising a switch (17) and a servo drive system (2) for the switch (17), the servo drive system (2) including
- a motor (12) for driving the switch (17);
- a power section (11) for supplying power to the motor (12); and
- a control unit (10) embodied as a programmable safety controller for actuating the power section (11) depending on a desired value;
characterized, that the control unit (10)
includes a first and second processor unit (6, 7); and
is designed to run a program in order to implement a switching command for the switch (17), wherein the first and second processor unit (6, 7) run the program in parallel.

2. The switch assembly (1) as claimed in claim 1, wherein the control unit (10) is designed to carry out at least one reconciliation between the first and the second processor unit (6, 7) whilst the program is being run.

3. The switch assembly (1) as claimed in claim 2, wherein the control unit (10) is designed to initiate a safety measure depending on a result of the at least one reconciliation.

4. The switch assembly (1) as claimed in claim 3, wherein the safety measure includes the tripping of a circuit breaker (20) to disconnect an item of equipment associated with the switch (17) from a power network.

5. The switch assembly (1) as claimed in one of claims 3 or 4, wherein the safety measure includes a safe stopping of the motor.

6. The switch assembly (1) as claimed in one of claims 3 to 5, wherein the safety measure includes a shutdown or blocking of the power section (11).

7. The switch assembly (1) as claimed in one of claims 1 to 6, wherein the control unit (10) is designed to carry out a comparison of a process image of the first processor unit (6) with a process image of the second processor unit (7) whilst the program is being run.

8. The switch assembly (1) as claimed in one of claims 1 to 7, wherein a hardware of the first processor unit (6) is different from a hardware of the second processor unit (7).

9. The switch assembly (1) as claimed in one of claims 1 to 8, wherein the control unit (10) is designed to check a locking condition of two or more components of the switch assembly.

10. The switch assembly (1) as claimed in one of claims 1 to 9, wherein the control unit (10) has inputs and outputs which are designed as clocked inputs and outputs, respectively.

11. The switch assembly (1) as claimed in claim 10, wherein the control unit (10) is designed to check for the presence of a cross-circuit based on input signals and/or output signals which are present at the inputs and/or outputs, respectively.

12. The switch assembly (1) as claimed in one of claims 1 - 11, wherein the switch (1) is an on-load tap-changer or a diverter switch or selector or a double reversing change-over selector or a reversing change-over selector or a change-over selector or a circuit breaker or an on-load switch or a disconnecting switch.

13. A method for driving a switch assembly, said method comprising
- actuating a power section (11) of the switch assembly using a programmable safety controller depending on a desired value; and
- implementing a switching command for a switch (17) of the switch assembly;
- wherein, in order to implement the control command, a program is run in parallel using two processor units (6, 7).

## Revendications

1. Ensemble de commutateur (1) comprenant un commutateur (17) et un système à servovariateur (2) pour le commutateur (17), le système à servovariateur (2) comportant
- un moteur (12) pour entraîner le commutateur (17) ;
- une section de puissance (11) pour alimenter le moteur (12) en énergie ; et
- une unité de commande (10) réalisée sous la forme d'une commande de sécurité programmable pour piloter la section de puissance (11) en fonction d'une valeur de consigne,
**caractérisé en ce que** l'unité de commande (10) comprend une première et une deuxième unité de processeur (6, 7) ; et
est conçue pour exécuter un programme afin de mettre en œuvre une commande de commutation pour le commutateur (17), la première et la deuxième unité de processeur (6, 7) exécutant le programme en parallèle.

2. Ensemble de commutateur (1) selon la revendication 1, dans lequel l'unité de commande (10) est conçue pour effectuer pendant l'exécution du programme au moins un équilibrage entre la première et la deuxième unité de processeur (6, 7).

3. Ensemble de commutateur (1) selon la revendication 2, dans lequel l'unité de commande (10) est conçue pour prendre une mesure de sécurité en fonction d'un résultat dudit au moins un équilibrage.

4. Ensemble de commutateur (1) selon la revendication 3, dans lequel la mesure de sécurité comprend le déclenchement d'un commutateur de puissance (20) pour déconnecter d'un réseau énergétique un équipement associé au commutateur (17).

5. Ensemble de commutateur (1) selon l'une quelconque des revendications 3 ou 4, dans lequel la mesure de sécurité comprend un arrêt sécurisé du moteur (12).

6. Ensemble de commutateur (1) selon l'une quelconque des revendications 3 à 5, dans lequel la mesure de sécurité comprend un arrêt ou un blocage de la section de puissance (11).

7. Ensemble de commutateur (1) selon l'une quelconque des revendications 1 à 6, dans lequel l'unité de commande (10) est conçue pour effectuer pendant l'exécution du programme une comparaison d'une image de processus de la première unité de processeur (6) avec une image de processus de la deuxième unité de processeur (7).

8. Ensemble de commutateur (1) selon l'une quelconque des revendications 1 à 7, dans lequel le matériel de la première unité de processeur (6) est différent du matériel de la deuxième unité de processeur (7).

9. Ensemble de commutateur (1) selon l'une quelconque des revendications 1 à 8, dans lequel l'unité de commande (10) est conçue pour vérifier une condition de verrouillage d'un ou de plusieurs composants de l'ensemble de commutateur.

10. Ensemble de commutateur (1) selon l'une quelconque des revendications 1 à 9, dans lequel l'unité de commande (10) présente des entrées et des sorties qui sont réalisées sous la forme d'entrées ou de sorties cadencées.

11. Ensemble de commutateur (1) selon la revendication 10, dans lequel l'unité de commande (10) est conçue pour vérifier la présence d'un court-circuit transversal à l'aide de signaux d'entrée et/ou de signaux de sortie qui sont appliqués aux entrées ou aux sorties.

12. Ensemble de commutateur (1) selon l'une quelconque des revendications 1 à 11, dans lequel le commutateur (1) est un régleur en charge de transformateur ou un commutateur de réglage en charge ou un sélecteur ou un inverseur double ou un inverseur ou un présélecteur ou un commutateur de puissance ou un commutateur en charge ou un sectionneur.

13. Procédé permettant d'entraîner un ensemble de commutateur, le procédé comprenant les étapes consistant à
- piloter une section de puissance (11) de l'ensemble de commutateur par une commande de sécurité programmable en fonction d'une valeur de consigne ; et
- mettre en œuvre une commande de commutation pour un commutateur (17) de l'ensemble de commutateur ;
- dans lequel un programme est exécuté en parallèle par deux unités de processeur (6, 7) pour mettre en œuvre la commande de commutation.
